# FASCICULE DE BREVET EUROPEEN

(11) **EP 2 354 346 B1**
(45) Date de publication et mention de la délivrance du brevet: **19.08.2015**
(21) Numéro de dépôt: 11305056.1
(22) Date de dépôt: 20.01.2011
(51) Int. Cl.: E04B 1/14, E04B 1/76, E04B 2/86

(54) **Elément de construction destiné à la réalisation d'une paroi murale**
Bauelement zur Herstellung einer Mauerwand
Construction element intended for building a wall

(30) Priorité: 20.01.2010 FR 1050358; 18.06.2010 FR 1054835
(43) Date de publication de la demande: 10.08.2011
(73) Titulaire: ALGAMAT COMPANIA INTERNACIONAL DE DISTRIBUCION SOCIEDAD LIMITADA, GERONE (ES)
(72) Inventeur: Jordan, Fernand, 11260 Campagne-sur-Aude (FR); Virelizier, Germain, 11000 Carcassonne (FR); Nys, Christian, 11230 Sainte-Colombe -sur-l'Hers (FR); Giraud, Robert, 11300 Limoux (FR); Toupillier, Antonin, 75018 Paris (FR)
(74) Mandataire: Rhein, Alain

(56) Documents cités:
- WO-A1-00/01904
- FR-A- 1 027 951
- FR-A1- 2 181 623
- FR-A1- 2 540 539
- FR-A1- 2 918 395
- GB-A- 582 220

## Description

La présente invention entre dans le domaine de la construction et du bâtiment.

L'invention concerne plus particulièrement l'amélioration des performances énergétiques d'un bâtiment au travers de la réalisation de paroi murale.

De manière connue, afin d'améliorer l'isolation thermique des habitations, au moment de leur construction, différents matériaux sont disposés au sein des murs, en parement de façade et/ou en face intérieure, ou bien au sein des murs. C'est pourquoi il a été imaginé de réaliser des parois murales séparées, à savoir constituées d'un mur extérieur et d'un mur intérieur rendus solidaires entre eux, mais espacés de manière à conserver un vide destiné à être rempli d'un matériau isolant.

La forme de ces parois est telle qu'elle évite des ponts thermiques au niveau des jointures entre les différentes parois verticales et horizontales, ainsi qu'au niveau des huisseries.

Ainsi, l'invention propose un élément de construction destiné à la réalisation d'une paroi murale et constitué d'au moins un mur extérieur et un mur intérieur séparés et rendus solidaires entre eux, dans un but de limitation maximale de ponts thermiques structurels.

Dans le domaine de la construction, il existe déjà des techniques ayant recourt à des murs à base d'isolants rigides intérieur et extérieur séparés et rendus solidaires entre eux. Un exemple est décrit au travers du document FR 2 918 395 concernant des éléments destinés à former une paroi murale, de type paroi « sandwich ». De tels éléments se présentent sous la forme de plaques et venant, en extérieur, former la façade et, en intérieur, former un mur. Lesdites plaques sont reliées et fixées entre elles par des équerres métalliques formant un espace entre la façade et le mur intérieur. Cet espace est ensuite rempli avec du béton destiné à, d'une part, solidariser les plaques intérieures et extérieures et, d'autre part, à former un mur plein porteur, lesdites plaques n'étant aucunement des éléments structurels porteurs. En fonction du nombre de plaques, il est possible de déterminer les dimensions de la paroi murale souhaitée.

De plus, lesdites plaques intérieures et extérieures sont supportées directement au niveau de leur chant inférieur reposant sur une même dalle, des équerres métalliques reliant encore une fois lesdits chants de ces plaques. On notera que ces équerres servent à maintenir l'espacement régulier des plaques intérieure et extérieure, en vue de couler le mur de béton dans l'espace ainsi ménagé.

Cette technique s'apparente donc à un coffrage perdu et ne limite que partiellement les déperditions de chaleur, en particulier au niveau des ponts thermiques situés au niveau de leur liaison avec la dalle sur laquelle les murs sont posés, ainsi qu'au niveau des planchers et encadrements des baies.

Par ailleurs, la fabrication d'éléments de construction muraux plans peut être réalisée par un dispositif tel que décrit dans le document FR 2 181 623, ledit dispositif comprenant au moins une table pourvue d'un plateau permettant de couler un mur, ladite table étant montée articulée par des vérins hydrauliques, de manière à passer d'une position à plat à une position relevée, et inversement.

Une autre solution connue est décrite dans le document WO 00/01904 visant un dispositif qui est capable de mettre en oeuvre la fabrication d'un élément de construction, ledit dispositif comprenant au moins une table conformée complémentairement audit mur extérieur et montée articulée de manière à passer d'une position à plat à une position relevée, et inversement, sous l'action de moyens de levage, dont la ladite table est constituée d'un plateau sous forme d'au moins une plaque plane.

Toutefois, un tel dispositif ne permet que de fabriquer des murs plans.

La présente invention a pour but de pallier les inconvénients de l'état de la technique en proposant un élément de construction limitant les ponts thermiques aux seules liaisons structurelles du bâtiment. En effet, ledit élément permet d'offrir une isolation continue entre les murs et les sols et plafonds.

Pour ce faire, un tel élément de construction est destiné à la réalisation d'une paroi murale et est constitué d'au moins un mur extérieur et un mur intérieur séparés et rendus solidaires entre eux. Il se caractérise en ce que ledit mur extérieur comprend en partie inférieure une embase saillante vers l'intérieur et conformée en L, de manière à recevoir la partie inférieure dudit mur intérieur, ledit mur extérieur et ladite embase constituant un unique et même bloc de construction.

Selon d'autres caractéristiques, ladite embase s'étend orthogonalement au niveau du chant inférieur du mur extérieur.

Avantageusement, ledit mur intérieur comprend au niveau de son chant inférieur des appuis localisés sur ladite embase.

De préférence, lesdits appuis se présentent sous la forme de bossages inférieurs saillants laissant un espace avec la surface de ladite embase.

En particulier, lesdits murs intérieur et extérieur sont reliés entre eux au travers de moyens de fixation de longueur réglable.

Selon un mode particulier de réalisation, ledit mur intérieur comprend des bossages supérieurs saillant par rapport à son chant supérieur en partie haute.

Ainsi, l'élément de construction selon l'invention permet également d'améliorer l'acoustique et le confort en période estivale, sans moyens supplémentaires de climatisation, au travers d'une augmentation de l'inertie thermique du mur intérieur.

L'invention concerne aussi un procédé de fabrication d'un tel élément de construction, procédé caractérisé en ce qu'il consiste à couler lesdits murs extérieurs à plat sur des tables matricielles conformées complémentairement, puis après séchage, relever lesdites tables de manière à ériger lesdits murs extérieurs sur son embase

L'invention concerne encore le dispositif de mise en oeuvre de la fabrication d'un élément de construction selon l'invention, ledit dispositif comprenant au moins une table conformée complémentairement audit mur extérieur et montée articulée de manière à passer d'une position à plat à une position relevée, et inversement, sous l'action de moyens de levage, ladite table étant constituée d'un plateau sous forme d'au moins une plaque plane, caractérisé en ce que ledit plateau comprend, au niveau de son extrémité inférieure, un décroché de manière à former une gorge pour y couler le matériau qui formera ladite embase.

Avantageusement, lesdits moyens de levage se présentent sous la forme d'au moins un vérin solidaire en pivotement de ladite table et d'un châssis support, ladite table étant montée en rotation sur ledit châssis.

Ainsi, la fabrication d'un tel élément réduit considérablement les coûts liés à la construction, notamment au travers d'une mise en place d'ateliers de fabrication à proximité des lieux de construction. De plus, la diminution des distances entre les lieux de fabrication et d'implantation limite l'impact sur l'environnement y relatif.

D'autres caractéristiques et avantages de l'invention ressortiront de la description détaillée qui va suivre des modes de réalisation non limitatifs de l'invention, en référence aux figures annexées dans lesquelles :
- la figure 1 représente une vue de côté selon une coupe verticale d'un élément de construction selon l'invention mis en oeuvre au sein d'un bâtiment à un seul niveau ;
- la figure 2 est une vue de dessus en coupe transversale d'un détail de construction au niveau de la jonction entre deux éléments selon l'invention ;
- la figure 3 représente une vue de dessus en coupe transversale d'un détail de construction au niveau de la jonction en angle entre deux éléments ;
- la figure 4 de face depuis l'intérieur d'un élément de construction selon l'invention ;
- la figure 5 représente une vue de côté selon une coupe verticale de plusieurs éléments de construction selon l'invention mis en oeuvre au sein d'un bâtiment à plusieurs niveaux ;
- la figure 6 représente une vue éclatée en perspective du dispositif de mise en oeuvre de la fabrication de l'élément de construction selon l'invention ; et
- la figure 7 représente trois étapes de la fabrication d'un élément de construction selon l'invention.

La présente invention concerne la réalisation d'une paroi murale de manière à améliorer les performances thermiques, notamment en termes d'isolation et de minimisation des ponts thermiques.

Pour ce faire, l'invention concerne un élément de construction destiné à la réalisation d'une paroi murale. Un tel élément est constitué d'au moins un mur extérieur 1 et un mur intérieur 2 séparés et rendus solidaires entre eux. En d'autres termes, les murs 1 et 2 sont espacés l'un par rapport à l'autre.

Ledit mur extérieur 1 comprend en partie inférieure une embase 3 saillante vers l'intérieur. Dès lors, en coupe latérale, comme visible sur la figure 1, un mur extérieur présente une forme en L tourné vers l'intérieur du bâtiment. Ledit mur extérieur 1 et ladite embase 3 constituent un unique et même bloc de construction.

En particulier, ladite embase 3 peut s'étendre orthogonalement sur le chant inférieur du mur extérieur 1. Elle peut s'étendre sur toute la longueur du chant inférieur du mur extérieur 1, formant alors une longrine constituant une poutre armée.

Une telle embase 3 peut être interrompue à ses extrémités de manière à permettre sa liaison avec les fondations. En particulier, une telle fixation s'effectue par clavetage afin d'assurer une continuité de chaînage avec liaison aux semelles de fondation.

Plus particulièrement, cette embase 3 est conformée de manière à recevoir la partie inférieure du mur intérieur 2. En d'autres termes, l'embase 3, notamment au niveau de son extrémité libre, est destinée à servir de support au bas du mur intérieur 2. En particulier, l'embase 3 reçoit le chant inférieur du mur intérieur 2.

De plus, ladite embase 3 permet d'améliorer la stabilité du mur extérieur 1 et de la paroi murale toute entière sur les semelles de fondation, notamment lors de la pose avant clavetage.

En outre, en fonction de la largeur de l'embase 3, il est possible d'augmenter ou de diminuer l'épaisseur de la paroi murale en plaçant plus ou moins près le mur intérieur 2.

De plus, le mur intérieur 2 peut comprendre au niveau de son chant inférieur des appuis sur ladite embase 3. En particulier, les appuis se trouvent sur une partie de la longueur dudit chant inférieur du mur intérieur 2, formant un espace avec la surface de ladite embase 3 et le chant inférieur. Un tel espace crée une rupture du pont thermique entre le chant du mur 2 et l'embase 3, l'isolant filant entre le chant du mur 2 et l'embase 3.

Selon le mode préférentiel de réalisation, lesdits appuis se présentent sous la forme de bossages 4 inférieurs saillants.

Comme visible sur la figure 4, lesdits bossages 4 sont positionnés au bas du mur intérieur 2, de manière à constituer des vides entre chacun d'entre eux. Dans le cas d'une construction d'un seul étage, par exemple à simple rez-de-chaussée, comme visible sur la figure 1, la surface d'appui du mur intérieur 2 est diminuée pour n'atteindre que 15 % environ d'une surface d'appui classique sans plot, où le chant inférieur du mur intérieur 2 reposerait directement sur l'embase 3.

Dans le cas d'une construction à plusieurs étages, visible sur la figure 5, en augmentant la taille des plots, notamment leur longueur, la surface d'appui ne représente qu'environ 20 % par rapport à un appui sur toute la longueur. Dès lors, les murs intérieurs 2 peuvent devenir porteur des planchers, tandis que les murs extérieurs 1 constituent uniquement l'enveloppe extérieure du bâtiment, liés au niveau de l'arase sous chaque plancher, notamment par l'intermédiaire de fixations métalliques.

Lesdits plots étant de surface limitée, ils ne constituent que des ponts thermiques structurels. Dès lors, ces ponts se limitent à la jonction entre l'embase 3 et les bossages 4. Toutefois, la rupture thermique peut être limitée par l'ajout d'un matériau isolant placé entre lesdits bossages 4 et l'embase 3, de manière à offrir une conduction thermique infime et conférer ainsi une meilleure isolation.

De plus, ainsi disposés l'un par rapport à l'autre, lesdits murs 1 et 2 permettent, au travers des différents espaces ménagés entre eux, d'assurer une continuité du matériau d'isolation 5, en particulier entre l'isolation en sol et celle à l'intérieur de la paroi murale.

En outre, un matériau d'isolation est disposé entre lesdits murs extérieur 1 et intérieur 2, avant la pose du mur intérieur 2 sur l'embase 3, ou bien ledit matériau peut préférentiellement être insufflé après la mise en place des deux parois de murs 1 et 2 et des encadrements des baies obturant, latéralement aux ouvertures, le vide entre les deux parois étant obstrué par un cadre, notamment en bois, à savoir après le clos et le couvert.

De manière similaire, ledit mur intérieur 2 peut comprendre des ouvertures (non représentées) en partie haute sous le plafond, notamment sous la dalle le constituant. De telles ouvertures peuvent être réalisées si l'isolant entre les murs doit être en continuité avec celui entre le faux-plafond et le plancher.

Selon une autre caractéristique, lesdits murs intérieurs 2 et extérieur 1 sont reliés entre eux à l'aide de moyens de fixation de longueur réglable, à base de tiges filetées ou d'équerres (non représentées). Ces moyens s'étendent transversalement au sein de l'espace entre les murs 1 et 2, reliant leurs faces situées en vis-à-vis, dans le creux de la paroi murale.

De plus, comme évoqué précédemment, le réglage de ces moyens de fixation permet de faire varier l'épaisseur de la paroi murale.

De plus, un mode préférentiel de réalisation est représenté sur la figure 2, au niveau de la jonction entre deux parois murales, tel un angle. A ce niveau, deux éléments de construction sont disposés perpendiculairement l'un par rapport à l'autre, reliés ensemble au travers d'un élément d'angle formant un coin extérieur 6.

La réalisation de la paroi murale s'effectue tout d'abord par la pose et l'alignement entre eux des murs extérieurs 1, puis la fermeture et la solidarisation d'un coin extérieur 6. Les embases 3 de chacun des murs extérieurs 1 sont alors reliées entre elles, notamment par clavetage, de manière à présenter une continuité de chaînage et, en surface, une arase plane continue.

En effet, la conception de la paroi murale au moyen de l'élément de construction selon l'invention permet de positionner à cheval sur une même embase 3 d'un seul mur extérieur 1, plusieurs murs intérieurs 2. C'est aussi le cas au niveau d'un angle où deux murs intérieurs 2 se chevauchent, reposant sur l'embase arasée 3.

De plus, selon le mode de réalisation visible sur les figures 2 et 3, les murs extérieurs 1 et le coin extérieur 6 peuvent présenter un chant latéral vertical conformé de manière à permettre le blocage des éléments entre eux par clavetage. Pour ce faire, est ménagée une rainure 8 au sein dudit chant, notamment pour y couler un liant, formant un clavetage avec les armatures en attente.

De plus, selon un mode de réalisation non représenté, un bord du mur extérieur 1 ou du coin extérieur 6 peut présenter une rainure 8 similaire, tandis que le bord opposé présente une forme complémentaire pour coopérer par emboitement, la liaison entre les parties de murs pouvant être assurée par des plats métalliques, côté vide intérieur, formant ainsi des panneaux préfabriqués finis avec joints étanches entre eux.

Ainsi, l'espacement entre les murs extérieurs 1 et les murs intérieurs 2, même au niveau d'un angle, est maintenu et une continuité est assurée au niveau des matériaux d'isolation 5.

Ainsi, l'élément de construction selon l'invention permet la disposition d'un isolant en complète continuité avec les isolants des sols, planchers et plafonds, mais aussi entre deux parois latérales. En effet, le vide entre les murs extérieur 1 et intérieur 2 est maintenu au niveau des angles. Cette continuité d'isolation est uniquement limitée au niveau des appuis sous bossages 4 des murs intérieurs 2 sur les embases 3. Les déperditions thermiques entre les parois extérieures au sol et les parois intérieures sont de ce fait infimes.

Par ailleurs, la présente invention concerne aussi la réalisation d'un élément de construction, en particulier du mur extérieur 1 avec son embase 3 en forme de L.

En effet, l'invention vise une fabrication facilitée d'un tel élément mural, à moindre coût et limitant le transport au travers d'un atelier rapide à implanter et une fabrication simple à mettre en oeuvre à proximité géographique du lieu de construction.

Pour ce faire, le procédé de fabrication des éléments de construction selon l'invention consiste à couler lesdits murs extérieurs à plat sur les tables matricielles, conçues de manière à obtenir les formes des éléments de construction.

Puis après séchage, les tables sont relevées de manière à ériger lesdits murs extérieurs 1 sur leur embase 3. Deux étapes de levage d'un mur extérieur 1 sont représentées sur la figure 7.

Afin d'effectuer ces opérations, l'invention prévoit un dispositif de mise en oeuvre de la fabrication dudit élément de construction, en particulier du mur extérieur 1 et de son embase 3.

Comme visible sur la figure 6, un tel dispositif comprend au moins une table matricielle 10 conformée complémentairement audits murs extérieurs 1 et montée articulée de manière à passer d'une position à plat à une position relevée, et inversement, sous l'action de moyens de levage.

Selon le mode de réalisation préférentiel, lesdits moyens de levage se présentent sous la forme d'au moins un vérin 11 solidaire en pivotement de ladite table 10 et d'un châssis support 12, ladite table 10 étant montée en rotation sur ledit châssis 12 fixe par rapport au sol.

En particulier, un point de pivotement 13 est relié au bras du vérin 11 à distance du point de rotation 14 avec le châssis 12. Ainsi, l'actionnement du vérin 11 permet de lever et baisser ladite table 10, ainsi que de la bloquer en position intermédiaire.

On notera que ledit châssis support 12 sert de maintien au sol de l'ensemble du dispositif. En outre, il comprend des fixations au sol ou des moyens d'empiétement 15, sous forme d'embases ou de pieds, pour permettre le levage du mur extérieur 1 sans risque de basculement de la table 10.

On notera que ledit châssis 12 peut avoir toute forme apte à servir de support et d'embase à la table 10. Selon le mode préférentiel de réalisation, représenté sur les figures 6 et 7, ledit châssis 12 présente une forme parallélépipédique rectangle, à plat, en dessous de laquelle s'étendent verticalement les pieds 15.

De plus, ledit châssis 12 peut être constitué de profilés métalliques, notamment standard en section en I, rendus solidaires entre eux, notamment par soudure, de manière à former un cadre rigide. En particulier, deux traverses 17 joignent parallèlement deux longerons 18 au niveau de leurs extrémités respectives.

On notera que ledit châssis 12 peut recevoir une traverse supplémentaire 16, pour recevoir le point de rotation 14, sous forme d'un berceau 19 solidaire de ladite traverse supplémentaire 16. Cette dernière peut alors être rendu solidaire à ses extrémités avec ledit châssis 12 ou de deux de ses pieds 15.

Comme évoqué précédemment, ledit châssis 12 reçoit en partie supérieure ladite table 10 en articulation. Pour ce faire, ladite table 10 reçoit au moins un axe d'articulation 20 au niveau d'une extrémité 21.

En particulier, l'extrémité 21 est située du côté de la table 10 destiné à former l'embase 3 de l'élément de construction selon l'invention. En position relevée, cette extrémité 21 se situe donc en partie basse de la table 10.

Selon le mode préférentiel de réalisation, ledit châssis 12 reçoit deux axes 20 cylindriques au niveau de l'extrémité 21, traversant des paliers d'articulation 22 fixés sur chaque longeron 18.

Chaque axe 20 vient aussi traverser un orifice 23 ménagé de part et d'autre de la table 10, au niveau de son extrémité 21. Ledit orifice 23 présente une section circulaire d'un diamètre équivalent à la section dudit axe 20, de manière à permettre l'insertion de ce dernier et ainsi la rotation de la table 10 par rapport au châssis 12.

Par ailleurs, ladite table 10 est constituée d'un plateau 24 sous forme d'au moins une plaque plane. Les dimensions, en hauteur mais aussi en largeur, dudit plateau 24 peuvent être choisies en fonction des dimensions de l'élément de construction à fabriquer.

De plus, ledit plateau 24 est surmonté de bords saillants par rapport à sa face supérieure. Combinés avec le plateau 24, ces bords forment alors un moule pour couler l'élément de construction.

On notera que la hauteur desdits bords peut être adaptée de manière à augmenter ou diminuer l'épaisseur de l'élément de construction à réaliser.

En particulier, de tels bords peuvent être prévus mobiles en translation, de manière à adapter les dimensions, notamment en réduisant la surface du plateau 24, faisant varier les dimensions du moule. De plus, le déplacement desdits bords permet un écartement en dehors de la surface dudit plateau 24, facilitant le démoulage de l'élément de construction.

Selon le mode préférentiel de réalisation, représenté sur la figure 6, le bord supérieur 25 est monté sur ledit plateau 24, au niveau de son chant supérieur. Dès lors, la hauteur de la table 10 est fonction de la hauteur de son plateau 24.

Selon un autre mode de réalisation, le bord supérieur 25 peut être monté mobile, en translation le long et au dessus dudit plateau 24, de manière à régler le dimensionnement en hauteur de l'élément de construction à fabriquer.

Selon ledit mode préférentiel de réalisation, ladite table 10 comprend des bords latéraux 26 prévus mobiles en translation, pour adapter les dimensions mais aussi faciliter le démoulage.

Préférentiellement, cette mobilité est assurée au travers du coulissement de chaque bord latéral 26. Ce coulissement s'effectue par l'intermédiaire de bras 29 montés solidaires et saillants sur le chant latéral dudit plateau 24.

Ces bras 29 peuvent être au nombre de deux fixés à chaque chant latéral dudit plateau 24. Dès lors, chaque bord latéral 26 se trouve monté en translation sur ces deux bras 29, par l'intermédiaire de vis, facilitant notamment l'ouverture du moule sans difficulté pour l'ouvrier.

De plus, de tels bords latéraux 26 peuvent être constitués d'un profilé de forme particulière. En effet, vers l'intérieur du plateau 24, chaque profilé d'un bord latéral 26 présente une saillie 27, telle une partie mâle, sous toute sa longueur, de manière à ménager un renfoncement le long des chants latéraux de l'élément de construction ainsi réalisé. Comme évoqué précédemment, un tel renfoncement permettra l'assujettissement de deux éléments contigus et leur clavetage entre eux dans le creux ainsi formé.

Pour ce faire, ledit profilé peut présenter, à intervalles réguliers sur sa longueur, des fentes 28 permettant le passage du ferraillage à l'intérieur dudit élément et saillant au sein dudit renfoncement. Plus précisément, chaque ferraillage est disposé à chacune de ses extrémités au sein de deux fentes situées en vis-à-vis à écartements décalés des deux bords latéraux opposés 26, préalablement au coulage du matériau de fabrication dudit élément de construction.

Ledit plateau 24 comprend, au niveau de son extrémité inférieure 21, un décroché 30 de manière à former une gorge pour y couler le matériau qui formera l'embase 3.

Pour ce faire, une plaque 31 est fixée verticalement sur le chant inférieur du plateau 24, du côté de sa face inférieure. Cette plaque 31 reçoit en partie basse une paroi horizontale 32.

Afin de fermer ce décroché 30 au niveau de l'extrémité libre de la paroi 32, un support 33 est positionné verticalement. Un tel support 33 peut être monté désolidarisable par rapport audit plateau 24, de manière à faire varier la largeur de la gorge du décroché 30, augmentant ou diminuant la largeur de l'embase 3.

De plus, un tel support 33 permet, après coulage et séchage partiel de l'élément de construction le démoulage, ceci après un intervalle de temps réduit qui optimise l'utilisation journalière de la dite table 10. Ledit support 33 sert également à la manutention en vue de sa mise en dépôt durant le temps de séchage complet.

On notera qu'un tel support 33 peut comprendre au moins une barre 34 allongée saillante au niveau de sa face inférieure et destinée à reposer au sol, de manière à améliorer la stabilité dudit élément de construction une fois posé au sol, empêchant qu'il ne se renverse, notamment en cas de vent violent. Une telle barre 34 est prolongée à l'opposée de l'embase 3, offrant une stabilité plus importante au dit élément de construction.

Par ailleurs, ledit décroché 30 reçoit à ses extrémités latérales des joues 35 montées coulissantes à l'intérieur de la gorge ainsi formée. Ce coulissement des joues permet d'adapter la longueur de ladite embase 3, voire d'obtenir une embase 3 d'une longueur supérieure ou inférieure à celle dudit mur extérieur 1.

Selon le mode préférentiel de réalisation, chaque joue 35 se présente sous la forme d'une tôle en L.

La table 10 selon l'invention permet donc de fabriquer l'élément de construction, à plat, avant son levage après une période de séchage partiel, puis permet son transport et sa manutention, pour mise en dépôt.

De plus, l'élément de construction selon la présente invention permet donc d'assurer la continuité de l'isolation, en particulier entre le sol et les murs, tout en limitant de façon conséquente les ponts thermiques structurels, améliorant ainsi considérablement les performances thermiques de l'ensemble de la construction.

## Revendications

1. Elément de construction destiné à la réalisation d'une paroi murale et constitué d'au moins deux murs distincts extérieur (1) et intérieur (2) et rendus solidaires entre eux, **caractérisé en ce que** ledit mur extérieur (1) comprend en partie inférieure une embase (3) saillante vers l'intérieur et conformée en L, de manière à recevoir en appui la partie inférieure dudit mur intérieur (2), ledit mur extérieur (1) et ladite embase (3) constituant un unique et même bloc de construction.

2. Elément de construction selon la revendication 1, **caractérisé en ce que** ladite embase (3) s'étend orthogonalement au niveau du chant inférieur du mur extérieur (1).

3. Elément de construction selon l'une des revendications 1 ou 2, **caractérisé en ce que** ledit mur intérieur (2) comprend au niveau de son chant inférieur des appuis localisés sur ladite embase (3).

4. Elément de construction selon la revendication 3, **caractérisé par le fait que** lesdits appuis se présentent sous la forme de bossages (4) inférieurs saillants laissant un espace avec la surface de ladite embase (3).

5. Elément de construction selon l'une quelconque des revendications précédentes, **caractérisé en ce que** lesdits murs intérieur (2) et extérieur (1) sont reliés entre eux au travers de moyens de fixation de longueur réglable.

6. Elément de construction selon l'une quelconque des revendications précédentes, **caractérisé en ce que** ledit mur intérieur (2) comprend des bossages supérieurs saillant par rapport à son chant supérieur en partie haute.

7. Procédé de fabrication d'un élément de construction selon l'une quelconque des revendications précédentes, **caractérisé en ce qu'**il consiste à couler lesdits murs extérieurs (1) à plat sur des tables matricielles (10) conformées complémentairement, puis après séchage, relever lesdites tables (10) de manière à ériger lesdits murs extérieurs (1) sur son embase (3).

8. Dispositif de mise en oeuvre de la fabrication d'un élément de construction selon l'une quelconque des revendications 1 à 6, comprenant au moins une table (10) conformée complémentairement audit mur extérieur (1) et montée articulée de manière à passer d'une position à plat à une position relevée, et inversement, sous l'action de moyens de levage, ladite table (10) étant constituée d'un plateau (24) sous forme d'au moins une plaque plane, **caractérisé en ce que** ledit plateau comprend, au niveau de son extrémité inférieure (21), un décroché (30) de manière à former une gorge pour y couler le matériau qui formera ladite embase (3).

## Patentansprüche

1. Bauelement für die Herstellung einer Mauerwand, die aus mindestens zwei getrennten Außenwand (1) und Innenwand (2) besteht, die fest mit einander verbunden sind, **dadurch gekennzeichnet, dass** die besagte Außenwand (1) im unteren Teil eine nach innen hervorragende und L-förmig gestaltete Basis (3) umfasst, so dass sie den unteren Teil der besagten Innenwand (2) in Abstützung aufnimmt, wobei die besagte Außenwand (1) und die besagte Basis (3) einen einzigen Baublock bildet.

2. Bauelement nach Anspruch 1, **dadurch gekennzeichnet, dass** sich die besagte Basis (3) orthogonal im Bereich der unteren Kante der Außenwand (1) erstreckt.

3. Bauelement nach einem der Ansprüche 1 oder 2, **dadurch gekennzeichnet, dass** die besagte Innenwand (2) im Bereich ihrer unteren Kante auf der besagten Basis (3) liegenden Stützen umfasst.

4. Bauelement nach Anspruch 3, **dadurch gekennzeichnet, dass** die besagten Stützen als hervorragende untere Buckel (4) ausgestaltet sind, die einen Spalt mit der Oberfläche der besagten Basis (3) frei lassen.

5. Bauelement nach irgendeinem der vorhergehenden Ansprüche, **dadurch gekennzeichnet, dass** die besagten Innenwand (2) und Außenwand (1) über Befestigungsmittel einstellbarer Länge miteinander verbunden sind.

6. Bauelement nach irgendeinem der vorhergehenden Ansprüche, **dadurch gekennzeichnet, dass** die besagte Innenwand (2) bezüglich ihrer oberen Kante im oberen Teil vorstehende obere Buckel umfasst.

7. Verfahren zur Herstellung eines Bauelements nach irgendeinem der vorhergehenden Ansprüche, **dadurch gekennzeichnet, dass** es darin besteht, die besagten Außenwände (1) flach auf Matrixpaneelen (10) ergänzender Form zu gießen, dann, nach dem Trocknen, die besagten Paneele (10) zu erheben, so dass die besagten Außenwände (1) auf ihrer Basis (3) errichtet werden.

8. Vorrichtung zur Durchführung der Herstellung eines Bauelements nach irgendeinem der Ansprüche 1 bis 6, umfassend mindestens ein Paneel (10), das ergänzend zu der Außenwand (1) gestaltet und gelenkig montiert ist, so dass es unter der Wirkung von Hebemitteln von einer flachliegenden Position in eine erhobene Position, und umgekehrt, übergeht, wobei die Paneele (10) aus einer Platte (24) in der Form von mindestens einer flachen Platte besteht, **dadurch gekennzeichnet, dass** die besagte Platte im Bereich ihres unteren Endes (21) einen Absatz (30) umfasst, um eine Nut zum Gießen des Materials, das die besagte Basis (3) bildet, zu bilden.

## Claims

1. A building element for manufacturing a wall and comprised of at least two separate outer (1) and inner (2) walls made integral with each other, wherein said outer wall (1) comprises, in the lower portion, a base (3) projecting inwards and L-shaped, so as to receive and support the lower portion of said inner wall (2), said outer wall (1) and said base (3) forming one and the same building block.

2. A building element according to claim 1, wherein said base (3) extends orthogonally at the level of the lower edge of the outer wall (1).

3. A building element according to one of claims 1 or 2, wherein said inner wall (2) comprises, at the level of its lower edge, supports located on said base (3).

4. A building element according to claim 3, wherein said supports are in the form of protruding lower bosses (4) leaving a gap with the surface of said base (3).

5. A building element according to any one of the preceding claims, wherein said inner (2) and outer (1) walls are connected to each other through adjustable-length fastening means.

6. A building element according to any one of the preceding claims, wherein said inner wall (2) comprises upper bosses projecting with respect to its upper edge in the upper portion.

7. A method for manufacturing a building element according to any one of the preceding claims, wherein it consists in casting said outer walls (1) flat on complementarily shaped matrix tables (10), then after drying, raising said tables (10) so as to erect said outer walls (1) on their base (3).

8. A device for implementing the manufacturing of a building element according to any of claims 1 to 6, comprising at least one table (10) shaped complementarily to said outer wall (1) and mounted in a hinging way so as to pass from a flat position to a raised position, and vice versa, under the action of lifting means, said table (10) being formed of a plate (24) in the form of at least one flat plate, wherein said plate comprises, at the level of its lower end (21), a set-back (30) so as to form a groove for casting therein the material that will form said base (3).
